# EUROPÄISCHE PATENTSCHRIFT

(11) **EP 3 321 461 B1**
(45) Veröffentlichungstag und Bekanntmachung des Hinweises auf die Patenterteilung: **07.10.2020**
(21) Anmeldenummer: 16198743.3
(22) Anmeldetag: 14.11.2016
(51) Int. Cl.: E05F 1/10

(54) **DECKELSTELLER**
LID POSITIONING DEVICE
POSITIONNEUR DE COUVERCLE

(43) Veröffentlichungstag der Anmeldung: 16.05.2018
(73) Patentinhaber: Flap Competence Center kft, 1184 Budapest (HU)
(72) Erfinder: BENDEFY, Andras, 1125 Budapest (HU); STANGE, Dieter, 72290 Lossburg (DE); BUSCHERMÖHLE, Hermann, 49593 Bersenbrück (DE); MEYER, Kai, 40124 Georgsmarienhütte (DE)
(74) Vertreter: Neumann Müller Oberwalleney & Partner Patentanwälte

(56) Entgegenhaltungen:
- DE-U1-202014 103 519

## Beschreibung

Die Erfindung betrifft einen Deckelsteller, insbesondere zum Halten und Antreiben eines Deckels einer Möbelklappe, wobei der Deckelsteller einen Grundkörper umfasst, der zum Beispiel an einer Seitenwand eines Möbelkorpus befestigt werden kann. Der Deckelsteller umfasst ferner einen Stellarm mit einer Stellkontur, wobei der Stellarm über einen Gelenkbolzen am Grundkörper um eine Drehachse schwenkbar befestigt ist. Der Deckelsteller weist darüber hinaus einen Stellantrieb mit einem am Grundkörper angeordneten Druckelement und mit einem am Grundkörper angeordneten Kraftspeicher auf, wobei das Druckelement mittels des Kraftspeichers mit Kraft beaufschlagt ist.

Ein solcher Deckelsteller ist zum Beispiel aus der DE 20 2014 103 519 U1 bekannt. Der Stellarm ist zwischen einer Offenstellung, das heißt einer Stellung, die der Schwenkarm einnimmt, wenn die am Schwenkarm montierte Möbelklappe geöffnet ist, und einer Schließstellung, das heißt einer Stellung, die der Schwenkarm einnimmt, wenn die am Schwenkarm montierte Möbelklappe geschlossen ist, verschwenkbar. Hierbei ist das Druckelement mittels des Kraftspeichers gegen die Stellkontur des Stellarms beaufschlagt. Die Stellkontur des Stellarms ist derart ausgeformt, dass der Stellarm über einen Verstellweg zwischen einer Zwischenstellung, die sich zwischen der Schließstellung und der Offenstellung befindet, und der Offenstellung in Richtung zur Einnahme der Offenstellung mit Kraft beaufschlagt ist. Die Zwischenstellung befindet sich nahe der Schließstellung, wobei über den Verstellweg von der Zwischenstellung in Richtung zur Schließstellung eine Anzugskraft zur Einnahme der Schließstellung über die Stellkontur erzeugt wird.

Während des Transports des nicht montierten Deckelstellers oder des Möbelkorpus mit montiertem Deckelsteller, wobei die Möbelklappe noch nicht montiert ist, besteht eine erhöhte Unfallgefahr durch ein ungewolltes Vorschnellen des Stellarms von der Schließstellung in Richtung zur Offenstellung. Um dieser Unfallgefahr zu begegnen, schlägt DE 20 2014 103 519 U1 einen Sicherungsstift vor, mit dem der Stellarm gegen eine Schwenkbewegung in Richtung zur Offenstellung gesperrt werden kann. Im Bereich der Schließstellung stützt sich der Stellarm gegen den Sicherungsstift ab. Zum Entsperren lässt sich der Sicherungsstift entfernen.

AT 008 702 U1 zeigt ebenfalls einen Deckelsteller der eingangs genannten Art. Der dort beschriebene Deckelsteller weist eine Haltevorrichtung zum zeitweisen fixieren der Schwenklage des Stellarms am Grundkörper auf. Auch hierdurch wird, insbesondere zum Transport, vermieden, dass der Stellarm unbeabsichtigt bei nicht montierter Möbelklappe nach außen schnellt. Darüber hinaus ist der Stellarm zweiteilig aufgebaut und weist einen Armabschnitt auf, an dem die Möbelklappe befestigt werden kann, und einen Steuernocken auf, der die Stellkontur ausformt. Zur Erhöhung der Sicherung gegen Unfallgefahr kann der Stellarm vom Steuernocken vollständig entfernt werden, wobei der Steuernocken schwenkbar am Grundkörper befestigt bleibt und mittels der Haltevorrichtung zeitweise fixierbar ist.

Aufgabe der vorliegenden Erfindung ist es, einen Deckelsteller bereitzustellen, bei dem die Unfallgefahr weiter reduziert ist und der einfach aufgebaut ist.

Die Aufgabe wird erfindungsgemäß durch einen Deckelsteller mit den Merkmalen des Anspruchs 1 gelöst
Der Stellarm ist demnach über den Gelenkbolzen am Grundkörper drehbar gelagert, wobei der Gelenkbolzen vom Grundkörper gelöst werden kann. Wird der Gelenkbolzen gelöst, kann der gesamte Stellarm einschließlich der Stellkontur vom Grundkörper entfernt werden. Der Stellantrieb beaufschlagt demnach nicht mehr den Stellarm und einen Teil des Stellarms, der die Stellkontur aufweist. Somit kann kein Element unbeabsichtigt vom Stellantrieb beaufschlagt werden und vorschnellen. Jegliche Verletzungsgefahr wird somit vermieden.

Um eine einfache Wiedermontage des Stellarms zu gewährleisten, ist das Sicherungselement vorgesehen. In einer gesicherten Stellung des Sicherungselements ist der Stellantrieb gegen das Sicherungselement abgestützt. In einer entsicherten Stellung des Sicherungselements ist der Stellantrieb gegen die Stellkontur des Stellarms abgestützt. Das Sicherungselement ist hierbei in der gesicherten Stellung derart angeordnet, dass der Stellantrieb in einer Position gehalten ist, in der der Stellarm mit der Stellkontur montiert werden kann, ohne dass der Stellantrieb in Kontakt mit dem Stellarm, insbesondere der Stellkontur, gerät. Beim Überführen des Sicherungselements in die entsicherte Stellung wird das Druckelement des Stellantriebs entsprechend ebenfalls entsichert und mit Kraft gegen die Stellkontur beaufschlagt.

In einem Ausführungsbeispiel weist der Gelenkbolzen einen Gewindeabschnitt auf, mit dem der Gelenkbolzen in seinem eingesetzten Zustand in ein Gewinde des Grundkörpers eingeschraubt ist. Hierdurch wird eine einfache Montage und Demontage des Gelenkbolzens ermöglicht, ohne dass weitere separate Verbindungsmittel vorgesehen werden müssen.

Der Gelenkbolzen kann in ein Gewinde in einer ersten Seitenwand des Grundkörpers eingeschraubt sein. Das Gewinde kann hierbei kurz ausgebildet sein mit weniger als zwei vollständigen Gewindewindungen. In der ersten Seitenwand kann eine Bohrung mit einem entsprechenden Gewindeverlauf vorgesehen sein, wobei dieser in einer Ausführung weniger als eine vollständige Gewindewindung ausbildet.

Der Gelenkbolzen kann einen Kopfabschnitt aufweisen, mit dem der Gelenkbolzen in eine Aufnahmebohrung in einer zweiten Seitenwand des Grundkörpers abgestützt ist. Vorzugsweise sind die beiden Seitenwände des Grundkörpers parallel zueinander angeordnet, wobei das Gewinde in der ersten Seitenwand und die Aufnahmebohrung in der zweiten Seitenwand zueinander fluchtend angeordnet sind. Somit ist der Gewindebolzen sicher am Grundkörper befestigt.

Der Stellarm sitzt bei dieser Ausführungsform auf dem Gewindebolzen zwischen der ersten Seitenwand und der zweiten Seitenwand und ist in einer Ebene parallel zu den beiden Seitenwänden verstellbar. Hierbei definiert der Gewindebolzen entsprechend seiner Längserstreckung von der ersten Seitenwand zur zweiten Seitenwand eine Schwenkachse, die senkrecht zur Ebene, innerhalb derer der Stellarm verschwenkbar ist, angeordnet ist.

Bei einem Ausführungsbeispiel der Erfindung ist das Druckelement zwischen einer Anfangsstellung und einer Endstellung am Grundkörper verstellbar. Der Kraftspeicher ist derart angeordnet, dass er das Druckelement in Richtung zur Einnahme der Endstellung mit Kraft beaufschlagt. Das Druckelement ist in der gesicherten Stellung des Sicherungselements in Richtung zur Einnahme der Endstellung gegen das Sicherungselement abgestützt. In der entsicherten Stellung ist das Druckelement gegen die Stellkontur des Stellarms abgestützt.

Gemäß einem bevorzugten Ausführungsbeispiel ist das Sicherungselement am Grundkörper lösbar bzw. vom Grundkörper entfernbar befestigt. Das bedeutet, dass in der gesicherten Stellung des Sicherungselements dieses am Grundkörper befestigt ist, wobei das Druckelement gegen das Sicherungselement abgestützt ist. "Entsicherte Stellung" bedeutet, dass das Sicherungselement vom Grundkörper entfernt ist. Alternativ ist auch vorstellbar, dass das Sicherungselement am Grundkörper verstellbar befestigt ist, so dass es zwischen zwei definierten Stellungen bewegt werden kann. In einer ersten Stellung würde sich das Sicherungselement in der gesicherten Stellung befinden, in der das Druckelement gegen das Sicherungselement abgestützt ist, und in einer zweiten Stellung würde sich das Sicherungselement in der entsicherten Stellung befinden, in der es die Bewegung des Kraftspeichers, und insbesondere des Druckelements, freigibt.

Gemäß einem Ausführungsbeispiel kann das Sicherungselement in der gesicherten Stellung in einer Sicherungsöffnung des Druckelements sitzen, wobei das Sicherungselement am Grundkörper befestigt bzw. gegen dieses abgestützt ist.

Der Stellarm kann einteilig aus einem Blechmaterial oder aus Kunststoff gefertigt sein. Alternativ kann der Stellarm auch mehrteilig ausgebildet sein, wobei der Stellarm grundsätzlich vollständig, das heißt inklusive der Stellkontur, vom Grundkörper entfernbar ist. Hierbei kann der Stellarm einen Lenkhebel und einen Stellkonturabschnitt aufweisen, die einteilig oder zweiteilig ausgebildet sind, wobei der Stellkonturabschnitt die Stellkontur bildet.

In einer Ausführungsform weist der Stellkonturabschnitt ein Lagerrohr auf, welches auf dem Gelenkbolzen sitzt. Insbesondere bei einem Stellarm aus einem Blechmaterial oder aus einem Kunststoff in Form eines Blechs bzw. dünnwandigen Abschnitts, stellt das Lagerrohr sicher, dass kein Verkippen oder Verkanten des Stellarms quer zur Schwenkachse stattfindet. Querkräfte können somit über das Lagerrohr und den Gelenkbolzen abgestützt werden.

Ein bevorzugtes Ausführungsbeispiel wird im Folgenden anhand der Figuren näher erläutert. Hierin zeigt
- Figur 1: eine perspektivische Darstellung eines erfindungsgemäßen Deckelstellers,
- Figur 2: eine schematischen Querschnitt eine Möbelkorpus mit einem Deckelsteller gemäß Figur 1,
- Figur 3: den Deckelsteller gemäß Figur 2 in einer Seitenansicht,
- Figur 4: eine perspektivische Teilschnittdarstellung des Grundkörpers des Deckelstellers gemäß Figur 1 und
- Figur 5: eine perspektivische Darstellung des Gewindebolzens des Deckelstellers gemäß Figur 1.

Figur 1 zeigt eine perspektivische Darstellung eines erfindungsgemäßen Deckelstellers mit einem Grundkörper 1 und einem Stellarm 2. An dem Stellarm 2 ist eine Stellkontur 3 ausgebildet. Der Stellarm 2 umfasst einen Lenkhebel 4 sowie einen Stellkonturabschnitt 5. Lenkhebel 4 und Konturabschnitt 5 können entweder einstückig oder als zwei separate aber fest miteinander verbundene Bauteile ausgebildet sein. Im vorliegenden Fall sind der Lenkhebel 4 und der Stellkonturabschnitt 5 als separate fest miteinander verbundene Bauteile ausgebildet. Beide Bauteile, das heißt der Lenkhebel 4 und der Stellkonturabschnitt 5 sind aus einem Blechmaterial gefertigt. Hierbei ist der Stellkonturabschnitt 5 im Bereich der Stellkontur 3 tiefgezogen oder umgebördelt, so dass sich ein von der Blechebene vorstehender Kragen ergibt, der die Stellkontur 3 bildet und gewährleistet, dass die Stellkontur 3 dicker ist als das übrige Blechmaterial des Stellkonturabschnitts 5.

In dem Stellkonturabschnitt 5 ist ein Lagerrohr 6 vorgesehen, das den Stellkonturabschnitt 5 quer zur Ebene, die durch das Blechmaterial des Stellkonturabschnitts 5 gebildet ist, durchdringt.

Der Stellarm 2 ist zwischen einer ersten Seitenwand 8 und einer zweiten Seitenwand 9 des Grundkörpers 1 angeordnet, wobei ein Gelenkbolzen 7 eine erste Aufnahmebohrung 23 in der ersten Seitenwand 8 (Figur 4) und eine zweite Aufnahmebohrung 24 in der zweiten Seitenwand 9 durchdringt und an diesen abgestützt ist. Der Gelenkbolzen 7 ist ferner durch das Lagerrohr 6 des Stellarms 2 hindurchgeführt, so dass der Stellarm 2 drehbar zu einer Drehachse D, die durch die Längserstreckung des Gelenkbolzens 7 definiert ist, drehbar am Grundkörper 1 gelagert ist.

Ferner ist an dem Grundkörper 1 ein Sicherungselement in Form eines Sicherungsstifts 10 vorgesehen, der gewährleistet, dass ein in Figur 1 nicht dargestellter und später erläuterter Stellantrieb gesichert ist, wenn der Stellarm 2 vom Grundkörper 1 entfernt wird.

Figur 2 zeigt schematisch einen Querschnitt durch einen Möbelkorpus 11, in dem der Deckelsteller mit Grundkörper 1 und Stellarm 2 angeordnet ist. Der Möbelkorpus 11 weist eine Möbelklappe in Form einer Faltklappe 12 mit einem oberen ersten Klappenelement 13 und einem unteren zweiten Klappenelement 14 auf. Das erste Klappenelement 13 ist an einem vertikal oberen Ende mit dem Korpus 11 schwenkbar verbunden. Das untere zweite Klappenelement 14 ist an einem oberen Ende mit einem unteren Ende des oberen ersten Klappenelements 13 schwenkbar verbunden. Zum Öffnen mit Kraftunterstützung des Faltdeckels 12 ist der Deckelsteller an einer Seitenwand 15 des Möbelkorpus 11 befestigt. An einem vom Grundkörper 1 abgewandten Ende ist der Lenkhebel 4 des Stellarms 2 schwenkbar mit einem Verbindungsbeschlag 16 verbunden, der fest mit dem unteren zweiten Klappenelement 14 verbunden ist. Wie nachfolgend noch näher erläutert wird, ist der Stellarm 2 zwischen einer in Figur 2 dargestellten Schließstellung und einer Offenstellung verschwenkbar. Über einen Schwenkweg zwischen einer Zwischenstellung nahe der Schließstellung und der Schließstellung ist der Stellarm 2 derart mit Kraft beaufschlagt, dass sich eine Anzugskraft ergibt, die die Faltklappe 12 in Richtung zur Schließstellung beaufschlagt. Über den Winkelweg zwischen der Zwischenstellung und der Offenstellung ist der Stellarm 2 derart mit Kraft beaufschlagt, dass er in Richtung zur Offenstellung kraftunterstützt ist.

Figur 3 zeigt den Deckelsteller im Bereich des Grundkörpers 1 ohne die zweite Seitenwand 9 mit Blick auf einen Stellantrieb 19, mit dem der Stellarm 2 kraftbeaufschlagt ist. Der Stellantrieb 19 umfasst ein Druckelement 17, welches um eine Schwenkachse S am Grundkörper 1 schwenkbar befestigt ist, und einen Kraftspeicher 20. Das Druckelement 17 weist an einem der Schwenkachse S radial beabstandeten Ende eine Rolle 18 auf, mit der das Druckelement 17 gegen die Stellkontur 3 des Stellarms 2 beaufschlagt ist. Zur Beaufschlagung des Druckelements 17 in Richtung zur Stellkontur 3 dient der Kraftspeicher 20, der um eine Lagerachse L schwenkbar am Grundkörper 1 befestigt ist. Das Druckelement 17 wird in Richtung zu einer Endstellung vom Kraftspeicher beaufschlagt. In der in Figur 3 gezeigten Stellung befindet sich das Druckelement 17 annähernd in einer Anfangsstellung und wird, in der Darstellung gemäß Figur 3, im Uhrzeigersinn um die Schwenkachse S in Richtung zu einer Endstellung mit Kraft beaufschlagt. Der Kraftspeicher 20 weist ein Druckfederpaket 21 auf, welches gegen ein Druckstück 22 abgestützt ist und dieses gegen das Druckelement 17 presst, so dass die Rolle 18 des Druckelements 17 gegen die Stellkontur 3 mit Kraft beaufschlagt ist. Über die Form der Stellkontur 3 ergibt sich dann ein Drehmoment auf den Stellarm 2, entweder in der dargestellten Ansicht im Uhrzeigersinn oder entgegen dem Uhrzeigersinn.

Die Figur 4 zeigt eine perspektivische Ansicht im Teillängsschnitt des Grundkörpers 1 im Bereich des Gelenkbolzens 7 und die Figur 5 zeigt eine perspektivische Ansicht des Gelenkbolzens 7. Die Figuren werden im Folgenden zusammen beschrieben.

Der Gelenkbolzen 7 weist einen zylindrischen Lagerabschnitt 25 auf, auf dem das Lagerrohr 6 des Stellarms 2 gelagert ist. An einem Ende weist der Gelenkbolzen 7 einen Gewindeabschnitt 26 und an einem dem Gewindeabschnitt 26 abgewandten Ende einen Kopfabschnitt 27 auf. In dem Kopfabschnitt ist ein Kreuzschlitz 28 vorgesehen, damit dieser mit einem Schraubendreher gedreht werden kann. Hier sind selbstverständlich auch andere Mittel möglich, um über andere Werkzeuge, wie zum Beispiel Sechskantwerkzeuge, Schraubendreher oder Ähnliches den Gelenkbolzen 7 drehen zu können. Es ist auch denkbar, dass der Gelenkbolzen 7 manuell ergriffen werden kann, um mit der Hand eingedreht zu werden.

An dem Gewindeabschnitt 6 weist der Gelenkbolzen 7 einen Gewindegang 29 auf, der sich schraubenförmig mit Eineinviertel Windungen um den Umfang erstreckt. Hier ist es auch denkbar, dass ein längerer Gewindegang vorgesehen wird.

Der Gelenkbolzen 7 ist, ausgehend von der zweiten Aufnahmebohrung 24 in der zweiten Seitenwand 9, in den Grundkörper 1 eingesteckt bis der Gewindeabschnitt 26 in die erste Aufnahmebohrung 23 in der ersten Seitenwand 8 eingeschraubt werden kann. Hierzu weist die erste Aufnahmebohrung 23 ebenfalls die Form eines Gewindegangs auf, der in die blechförmige ersten Seitenwand 8 eingeformt ist. Der Gelenkbolzen 7 wird soweit in das von der ersten Aufnahmebohrung 23 gebildete Gewinde eingeschraubt, bis der Kopfabschnitt 27 außen gegen die zweite Seitenwand 9 verspannt ist. Der Gelenkbolzen 7 wird hierbei dann in den Grundkörper 1 eingeführt, wenn der Stellarm 2 ebenfalls zwischen den beiden Seitenwänden 8, 9 eingeführt ist und sich das Lagerrohr 6 mit den beiden Aufnahmebohrungen 23, 24 fluchtet, so dass der Gelenkbolzen 7 auch durch das Lagerrohr 6 hindurchgeführt ist. Somit ist nach vollständiger Montage des Gelenkbolzens 7 der Stellarm 2 am Grundkörper 1 um die Drehachse D schwenkbar befestigt.

Um die Montage zu ermöglichen, ohne dass das Druckelement 17 im Weg ist bzw. bei der Montage gegen den Stellarm 2 gepresst wird, ist der Sicherungsstift 10 in eine Öffnung 31 der ersten Seitenwand 8 eingesteckt. Ein Sicherungsabschnitt 32 ragt in den Grundkörper 1 hinein und sitzt in einer Sicherungsöffnung 30 des Druckelements 17. Das Druckelement 17 ist, mittels des Kraftspeichers 20, dann gegen den Sicherungsabschnitt 32 des Sicherungsstifts 10 mit Kraft beaufschlagt und gesichert. In dieser gesicherten Position gelangt das Druckelement 17 bzw. die Rolle 18 des Druckelements 17 nicht in Anlage zur Stellkontur 3 des Stellarms 2, wenn der Stellarm 2 montiert wird. Zur Entsicherung wird der Sicherungsstift 10 aus der Öffnung 31 entfernt, so dass der Sicherungsabschnitt 32 aus der Sicherungsöffnung 30 des Druckelements 17 entfernt ist und das Druckelement 17 durch den Kraftspeicher 20 in Richtung zur Stellkontur 3 bewegt wird, so dass die Rolle 18 in Anlage zur Stellkontur 3 gelangen kann.

### Bezugszeichenliste

- 1: Grundkörper
- 2: Stellarm
- 3: Stellkontur
- 4: Lenkhebel
- 5: Stellkonturabschnitt
- 6: Lagerrohr
- 7: Gelenkbolzen
- 8: erste Seitenwand
- 9: zweite Seitenwand
- 10: Sicherungsstift
- 11: Möbelkorpus
- 12: Faltklappe
- 13: erstes Klappenelement
- 14: zweites Klappenelement
- 15: Seitenwand des Möbelkorpus
- 16: Verbindungsbeschlag
- 17: Druckelement
- 18: Rolle
- 19: Stellantrieb
- 20: Kraftspeicher
- 21: Druckfederpaket
- 22: Druckstück
- 23: erste Aufnahmebohrung
- 24: zweite Aufnahmebohrung
- 25: Lagerabschnitt
- 26: Gewindeabschnitt
- 27: Kopfabschnitt
- 28: Kreuzschlitz
- 29: Gewindegang
- 30: Sicherungsöffnung
- 31: Öffnung
- 32: Sicherungsabschnitt

- D: Drehachse
- L: Lagerachse
- S: Schwenkachse

## Patentansprüche

1. Deckelsteller, der Folgendes aufweist:
einen Grundkörper (1),
einen Stellarm (2) mit einer Stellkontur (3),
einen Gelenkbolzen (7), über den der Stellarm (2) am Grundkörper (1) um eine Drehachse (D) schwenkbar befestigt ist,
einen am Grundkörper (1) angeordneten Stellantrieb (19) mit einem Druckelement (17) und mit einem Kraftspeicher (20), wobei das Druckelement (17) mittels des Kraftspeichers (20) mit Kraft beaufschlagt ist,
**dadurch gekennzeichnet,**
**dass** der Gelenkbolzen (7) lösbar am Grundkörper (1) befestigt ist, wobei in einem am Grundkörper (1) eingesetzten Zustand des Gelenkbolzens (7) der Stellarm (2) über den Gelenkbolzen (7) am Grundkörper (1) schwenkbar gelagert ist und wobei in einem vom Grundkörper (1) gelösten Zustand des Gelenkbolzens (7) der Stellarm (2) vom Grundkörper (1) entfernbar ist, und
**dass** der Deckelsteller ferner ein Sicherungselement (10) aufweist, wobei der Stellantrieb (19) in einer gesicherten Stellung des Sicherungselements (10) gegen das Sicherungselement (10) abgestützt ist, ohne dass das Druckelement (17) des Stellantriebs (19) mit der Stellkontur (3) des Stellarms (2) in Kontakt gerät, und wobei das Druckelement (17) des Stellantriebs (19) in einer entsicherten Stellung des Sicherungselements (10) gegen die Stellkontur (3) des Stellarms (2) abgestützt und mit Kraft beaufschlagt ist.

2. Deckelsteller nach Anspruch 1,
**dadurch gekennzeichnet, dass** der Gelenkbolzen (7) einen Gewindeabschnitt (26) aufweist, mit dem der Gelenkbolzen (7) in seinem eingesetzten Zustand in ein Gewinde des Grundkörpers (1) eingeschraubt ist.

3. Deckelsteller nach Anspruch 2,
**dadurch gekennzeichnet,**
**dass** der Gelenkbolzen (7) in ein Gewinde in einer ersten Seitenwand (8) des Grundkörpers (1) eingeschraubt ist.

4. Deckelsteller nach Anspruch 3,
**dadurch gekennzeichnet,**
**dass** der Gelenkbolzen (7) einen Kopfabschnitt (27) aufweist, mit dem der Gelenkbolzen (7) in einer Aufnahmebohrung (23) in einer zweiten Seitenwand (9) des Grundkörpers (1) abgestützt ist.

5. Deckelsteller nach einem der vorangehenden Ansprüche,
**dadurch gekennzeichnet,**
**dass** das Druckelement (17) zwischen einer Anfangsstellung und einer Endstellung am Grundkörper (1) verstellbar ist,
**dass** der Kraftspeicher (20) das Druckelement (17) in Richtung zur Endstellung mit Kraft beaufschlagt und
**dass** das Druckelement (17) in der gesicherten Stellung des Sicherungselements (10) in Richtung zur Endstellung gegen das Sicherungselement (10) abgestützt ist.

6. Deckelsteller nach einem der vorangehenden Ansprüche,
**dadurch gekennzeichnet,**
**dass** das Sicherungselement (10) am Grundkörper (1) lösbar befestigt ist.

7. Deckelsteller nach einem der vorangehenden Ansprüche,
**dadurch gekennzeichnet,**
**dass** das Sicherungselement (10) in der gesicherten Stellung in einer Sicherungsöffnung (30) des Druckelements (17) sitzt.

8. Deckelsteller nach einem der vorangehenden Ansprüche,
**dadurch gekennzeichnet,**
**dass** der Stellarm (2) aus Blech oder Kunststoff gefertigt ist.

9. Deckelsteller nach einem der vorangehenden Ansprüche,
**dadurch gekennzeichnet,**
**dass** der Stellarm (2) einen Lenkhebel (4) und einen Stellkonturabschnitt (5) aufweist, die einteilig ausgebildet sind, wobei der Stellkonturabschnitt (5) die Stellkontur (3) bildet.

10. Deckelsteller nach Anspruch 9,
**dadurch gekennzeichnet,**
**dass** der Stellkonturabschnitt (5) ein Lagerrohr (6) aufweist, welches auf dem Gelenkbolzen (7) sitzt.

## Claims

1. Lid stay comprising: a base body (1),
a setting arm (2) with a setting contour (3),
a hinge pin (7) by means of which the setting arm (2) is attached to the base body (1) so as to be pivotable about an axis of rotation (D),
a actuating drive (19) arranged on the base body (1) with a pressure element (17) and with an energy accumulator (20), wherein the pressure element (17) is force loaded by means of the energy accumulator (20),
**characterized in**
**that** the hinge pin (7) is releasably fastened to the base body (1), wherein, in a state of the hinge pin (7) inserted on the base body (1), the setting arm (2) is mounted on the base body (1) such that it can be pivoted via the hinge pin (7), and wherein, in a state of the hinge pin (7) released from the base body (1), the setting arm (2) can be removed from the base body (1), and
**that** the lid stay further has a securing element (10), the actuating drive (19) being supported against the securing element (10) in a secured position of the securing element (10), without the pressure element (17) of the actuating drive (19) coming into contact with the setting contour (3) of the setting arm (2), and wherein the pressure element (17) of the actuating drive (19) is supported against the setting contour (3) of the setting arm (2) in an unlocked position of the securing element (10) and is force loaded.

2. Lid stay according to claim 1, **characterized in**
**that** the hinge pin (7) has a threaded section (26) with which the hinge pin (7) is screwed into a thread of the base body (1) in its inserted state.

3. Lid stay according to claim 2,
**characterized in**
**that** the hinge pin (7) is screwed into a thread in a first side wall (8) of the base body (1).

4. Lid stay according to claim 3,
**characterized in**
**that** the hinge pin (7) has a head section (27) with which the hinge pin (7) is supported in a mounting bore (23) in a second side wall (9) of the base body (1).

5. Lid stay according to one of the preceding claims,
**characterized in**
**that** the pressure element (17) is displaceable between an initial position and an end position on the base body (1),
**that** the energy accumulator (20) applies force to the pressure element (17) in the direction towards the end position and
**that** the pressure element (17) is supported against the securing element (10) in the secured position of the securing element (10) in the direction towards the end position.

6. Lid stay according to one of the preceding claims,
**characterized in**
**that** the securing element (10) is detachably fastened to the base body (1).

7. Lid stay according to one of the preceding claims,
**characterized in**
**that** the securing element (10) is seated in the secured position in a securing opening (30) of the pressure element (17).

8. Lid stay according to one of the preceding claims,
**characterized in**
**that** the setting arm (2) is made of sheet metal or plastic.

9. Lid stay according to one of the preceding claims,
**characterized in**
**that** the setting arm (2) has a setting lever (4) and a setting contour section (5) which are designed in one piece, the setting contour section (5) forming the setting contour (3).

10. Lid stay according to claim 9,
**characterized in**
**that** the setting contour section (5) has a bearing tube (6) which is seated on the hinge pin (7).

## Revendications

1. Positionneur de couvercle, comportant ce qui suit :
un corps de base (1),
un bras de réglage (2) pourvu d'un contour de réglage (3),
un axe de pivot (7), par l'intermédiaire duquel le bras de réglage (2) est fixé sur le corps de base (1) de manière à pouvoir pivoter autour d'un axe de rotation (D),
un actionneur (19) placé sur le corps de base (1), pourvu d'un élément de pression (17) et d'un accumulateur d'énergie (20), l'élément de pression (17) étant soumis à une force au moyen de l'accumulateur d'énergie (20),
**caractérisé**
**en ce que** l'axe de pivot (7) est fixé de manière amovible sur le corps de base (1), dans une position insérée dans le corps de base (1) de l'axe de pivot (7), le bras de réglage (2) étant logé de manière à pouvoir pivoter par l'intermédiaire de l'axe de pivot (7) sur le corps de base (1) et dans une position désolidarisée du corps de base (1) de l'axe de pivot (7), le bras de réglage (2) étant susceptible d'être retiré du corps de base (1), et
**en ce que** le positionneur de couvercle comporte par ailleurs un élément de blocage (10), dans une position de blocage de l'élément de blocage (10), l'actionneur (19) s'appuyant contre l'élément de blocage (10) sans que l'élément de pression (17) de l'actionneur (19) n'entre en contact avec le contour de réglage (3) du bras de réglage (2) et dans une position débloquée de l'élément de blocage (10), l'élément de pression (17) de l'actionneur (19) s'appuyant contre le contour de réglage (3) du bras de réglage (2) et étant soumis à une force.

2. Positionneur de couvercle selon la revendication 1,
**caractérisé en ce que**
l'axe de pivot (7) comporte un tronçon fileté (26) par lequel dans sa position insérée, l'axe de pivot (7) est vissé dans un taraudage du corps de base (1).

3. Positionneur de couvercle selon la revendication 2,
**caractérisé en ce que**
l'axe de pivot (7) est vissé dans un taraudage dans une première paroi latérale (8) du corps de base (1).

4. Positionneur de couvercle selon la revendication 3,
**caractérisé en ce que**
l'axe de pivot (7) comporte un tronçon de tête (27) par lequel l'axe de pivot (7) s'appuie dans un perçage de logement (23) dans une deuxième paroi latérale (9) du corps de base (1).

5. Positionneur de couvercle selon l'une quelconque des revendications précédentes,
**caractérisé**
**en ce que** l'élément de pression (17) est réglable entre une position initiale et une position finale sur le corps de base (1),
**en ce que** l'accumulateur d'énergie (20) soumet l'élément de pression (17) à une force en direction de la position finale et
**en ce que** dans la position bloquée de l'élément de blocage (10), l'élément de pression (17) s'appuie dans la direction de la position finale contre l'élément de blocage (10).

6. Positionneur de couvercle selon l'une quelconque des revendications précédentes,
**caractérisé en ce que**
l'élément de blocage (10) est fixé de manière amovible sur le corps de base (1).

7. Positionneur de couvercle selon l'une quelconque des revendications précédentes,
**caractérisé en ce que**
dans la position bloquée, l'élément de blocage (10) est disposé dans un orifice de blocage (30) de l'élément de pression (17).

8. Positionneur de couvercle selon l'une quelconque des revendications précédentes,
**caractérisé en ce que**
le bras de réglage (2) est fabriqué en tôle ou en matière plastique.

9. Positionneur de couvercle selon l'une quelconque des revendications précédentes,
**caractérisé en ce que**
le bras de réglage (2) comporte un levier directionnel (4) et un tronçon de contour de réglage (5) qui sont conçus d'un seul tenant, le tronçon de contour de réglage (5) formant le contour de réglage (3).

10. Positionneur de couvercle selon la revendication 9,
**caractérisé en ce que**
le tronçon de contour de réglage (5) comporte un tube palier (6) lequel est disposé sur l'axe de pivot (7).
